# EUROPÄISCHE PATENTSCHRIFT

(11) **EP 0 078 021 B1**
(45) Veröffentlichungstag und Bekanntmachung des Hinweises auf die Patenterteilung: **18.09.1985**
(21) Anmeldenummer: 82109710.2
(22) Anmeldetag: 21.10.1982
(51) Int. Cl.: E04F 13/04, E04F 13/08

(54) **Trägerleiste**
Supporting lath
Poteau de support

(30) Priorität: 23.10.1981 DE 8130976 U
(43) Veröffentlichungstag der Anmeldung: 04.05.1983
(73) Patentinhaber: Geiser, Eduard, D-6227 Oestrich-Winkel (DE)
(72) Erfinder: Geiser, Eduard, D-6227 Oestrich-Winkel (DE)
(74) Vertreter: Blumbach Weser Bergen Kramer

## Beschreibung

Die Erfindung bezieht sich auf eine Trägerleiste für wärmedämmende Platten und eine Putzschicht vor einer Wand nach dem Oberbegriff des Anspruchs 1.

Bei einer Trägerleiste dieser Art (DE-A-30 05022) besteht die metallische Abdeckung aus einer mittleren U-Schiene zur Überdeckung der Holzlatte und aus weiteren, seitlich angeordneten U-Schienen, die an den Seiten der Holzlatte befestigt sind. Mit dieser Trägerleiste läßt sich ein Verputz vor einer Wand herstellen, hinter dem außer den wärmedämmenden Platten noch Hohlräumeu zur Wärmeisolierung vorhanden sind.

Es ist bereits eine Trägerleiste für wärmedämmende Platten bekannt (DE-U-68 11 393), mit der Fassadenplatten klammerartig vor einer Wand gehalten werden können. Die Trägerleiste ist als Strangpreßprofil mit jeweils zwei wegstrebenden Schenkeln an beiden Seiten eines U-Profils ausgebildet. An die Herstellung einer Putzschicht ist nicht gedacht.

Der Erfindung liegt die Aufgabe zugrunde, die bekannte Vorrichtung nach dem Oberbegriff zu vereinfachen. Die gestellte Aufgabe wird aufgrund der Maßnahmen des Hauptanspruchs gelöst und durch die weiteren Maßnahmen der Unteransprüche ausgestaltet.

Die Erfindung wird anhand der Zeichnung beschrieben. Diese zeigt ein abgebrochenes Stück der Trägerleiste in perspektivischer Darstellung.

Eine Holzleiste 1 mit rechteckförmigem Querschnitt weist Seitenflächen 1 a, 1 b, 1 c, 1 d auf. Ein Profilblech 2 umhüllt die Holzlatte 1 von den Seiten 1a, 1b, 1c und weist hierzu einen mittleren, insgesamt U-förmigen Abschnitt 3 auf. An den mittleren Abschnitt 3 schließen sich seitliche Abschnitte oder Flügel 4 und 5 an, und senkrecht auf die Seitenflächen 1a und 1c. Die Abdeckung 2 besteht aus verzinktem Stahlblech, welches zur dargestellten Form gebogen wurde. Mögliche Abmessungen sind folgende : der mittlere Abschnitt 3 ist etwa 2 cm hoch (an den Seiten 1a, 1 c) und 2,5 cm breit (an der Seite 1b) und die seitlichen Flügel 4 und 5 sind etwa 2 cm breit.

Die Trägerleiste ist mit anderen gleichartigen Trägerleisten zur Befestigung an einer zu verputzenden Wand bestimmt. Die Flügel 4 und 5 dienen dabei als Halter von Schaumstoffplatten 6, welche mit einem geeigneten Kleber an diesen vorübergehend fixiert werden können. Die Trägerleiste dient ferner als Abstandshalter für einen Putzträger 7, beispielsweise aus Streckmetall, welches mit Klammern an der Trägerleiste befestigt wird.

Auf den Putzträger wird in konventioneller Weise der Verputz aufgetragen, welcher luftdurchlässig und robust ist. Gleichzeitig wird ein außerordentlich guter Wärmeschutz erreicht, und zwar wegen der Wärmedämmplatten und der Luftschichten.

Während Schaumstoffplatten, die unmittelbar an die Wand geklebt und mit einem dünnen Kunststoffputz versehen sind (wie dies häufig . praktiziert wird), eine Dampfsperre bilden, insbesondere bei der Klebstoffschicht, an der es zu Kondenswasserbildung kommt, wird dieser Nachteil bei der Verwendung der erfindungsgemäßen Trägerleiste vermieden. Kondenswasserbildung kann nicht nur zu feuchten Wänden, sondern auch zur Ablösung der an die Wand angeklebten Wärmedämmplatten führen.

## Patentansprüche

1. Trägerleiste für wärmedämmende Platten (6) und eine Putzschicht (7) vor einer Wand, enthaltend eine Holzlatte (1) mit rechteckigem Querschnitt, eine metallische Abdeckung (3) zur Umhüllung der Holzlatte (1) von drei Seiten (1a, 1b. 1c), sowie zwei äußere metallische Abschnitte (4, 5), die von den Seitenflächen (la, 1c) der Holzlatte (1) flügelartig wegstreben, so daß zwischen Putzschicht (7), wärmedämmenden Platten (6) und der Wand jeweils Hohlräume gebildet werden können, dadurch gekennzeichnet, daß die metallische Abdeckung (3) und die äußeren metallischen Abschnitte (4, 5) aus einem einstückigen, im Querschnitt kontinuierlich verlaufenden Profilblech (2) gebogen sind.

2. Trägerleiste nach Anspruch 1, dadurch gekennzeichnet, daß die Abdeckung (2) aus verzinktem Stahlblech besteht.

3. Trägerleiste nach Anspruch 1 oder 2, dadurch gekennzeichnet, daß der mittlere Abschnitt (2) des Profilblechs etwa 2 cm hoch und 2,5 cm breit ist und die äußeren Abschnitte (4, 5) etwa 2 cm breit sind.

## Claims

1. Supporting lath for isolating plates (6) and a plaster coating (7) in front of a wall, comprising a strip board (1) having a rectangular cross section, a metallic cover (3) for covering the strip board (1) from three sides (1 a, 1b, 1 c) and two outer metallic sections (4, 5) projecting wing-like from the side surfaces (1 a, 1c) of the strip board (1) so as to provide air-spacings between plaster coating (7), isolating plates (6) and the wall, respectively, characterized in that the metallic cover (3) and the outer metallic sections (4, 5) are made up by a one-piece bended sheet (2) having a continuously extending cross section.

2. Supporting lath set forth in claim 1, wherein the cover (2) is galvanized steel plate.

3. Supporting lath set forth in claim 1 or 2, wherein the central section (2) of the bended sheet has a height of about 2 cm and a width of about 2,5 cm and the outer sections (4, 5) have a width of about 2 cm.

## Revendications

1. Poteau pour des plaques isolantes (6) et un treillis (7) devant un mur, comportant un tasseau de bois (1) de section rectangulaire, un revêtement métallique (3) destiné à envelopper le tasseau (1) sur ses trois faces (1a, 1b, 1c), ainsi que deux éléments métalliques extérieurs (4, 5) qui se prolongent tels des ailes à partir du tasseau en bois (1) de sorte qu'entre le treillis (7), les plaques isolantes (6) et le mur sont créés des espaces vides, caractérisés en ce que le revêtement métallique (3) et ses éléments extérieurs (4, 5) sont formés à partir d'une unique tôle profilée (2) dont la section est continue en coupe transversale.

2. Poteau suivant la revendication 1, caractérisé en ce que le revêtement (3) est constitué par une tôle d'acier galvanisé.

3. Poteau suivant la revendication 1 ou 2, caractérisé en ce que l'élément intermédiaire (2) de la tôle profilée présente une hauteur d'environ 2 cm et une largeur d'environ 2,5 cm et en ce que les éléments extérieurs (4, 5) ont une largeur d'environ 2 cm.
